# EUROPÄISCHE PATENTSCHRIFT

(11) **EP 4 133 476 B1**
(45) Veröffentlichungstag und Bekanntmachung des Hinweises auf die Patenterteilung: **26.02.2025**
(21) Anmeldenummer: 21717392.1
(22) Anmeldetag: 06.04.2021
(51) Int. Cl.: G10K 11/178

(54) **VERFAHREN, VORRICHTUNG, KOPFHÖRER UND COMPUTERPROGRAMM ZUR AKTIVEN STÖRGERÄUSCHUNTERDRÜCKUNG**
METHOD, DEVICE, HEADPHONES AND COMPUTER PROGRAM FOR ACTIVELY SUPPRESSING INTERFERING NOISE
PROCÉDÉ, DISPOSITIF, CASQUE D'ÉCOUTE ET PROGRAMME INFORMATIQUE POUR SUPPRIMER ACTIVEMENT UN BRUIT D'INTERFÉRENCE

(30) Priorität: 07.04.2020 DE 102020109658
(43) Veröffentlichungstag der Anmeldung: 15.02.2023
(73) Patentinhaber: Rheinisch-Westfälische Technische Hochschule (RWTH) Aachen, 52062 Aachen (DE)
(72) Erfinder: FABRY, Johannes, 52074 Aachen (DE); JAX, Peter, 52074 Aachen (DE); LIEBICH, Stefan, 52066 Aachen (DE)
(74) Vertreter: Rittner, Karsten
(86) Internationale Anmeldenummer: PCT/EP2021/058855
(87) Internationale Veröffentlichungsnummer: WO 2021/204754

(56) Entgegenhaltungen:
- EP-A1- 2 701 143
- EP-A1- 3 367 378
- US-A1- 2014 044 275
- FABRY JOHANNES ET AL: "Primary Path Estimator Based on Individual Secondary Path for ANC Headphones", ICASSP 2020 - 2020 IEEE INTERNATIONAL CONFERENCE ON ACOUSTICS, SPEECH AND SIGNAL PROCESSING (ICASSP), IEEE, 4 May 2020 (2020-05-04), pages 456 - 460, XP033793262, DOI: 10.1109/ICASSP40776.2020.9053601
- GULDENSCHUH MARKUS: "Least-mean-square weighted parallel IIR filters in active-noise-control headphones", 2014 22ND EUROPEAN SIGNAL PROCESSING CONFERENCE (EUSIPCO), EURASIP, 1 September 2014 (2014-09-01), pages 1367 - 1371, XP032681837
- FABRY JOHANNES ET AL: "Acoustic Equalization for Headphones Using a Fixed Feed-forward Filter", ICASSP 2019 - 2019 IEEE INTERNATIONAL CONFERENCE ON ACOUSTICS, SPEECH AND SIGNAL PROCESSING (ICASSP), IEEE, 12 May 2019 (2019-05-12), pages 980 - 984, XP033564718, DOI: 10.1109/ICASSP.2019.8682167
- MARKUS GULDENSCHUH: "New Approaches for Active Noise Control Headphones", 23 October 2014 (2014-10-23), Graz, XP055454706, Retrieved from the Internet <URL:https://iem.kug.ac.at/fileadmin/media/iem/projects/2010/guldenschuh_diss.pdf> [retrieved on 20180227]

## Beschreibung

Die vorliegende Erfindung betrifft ein Verfahren zur aktiven Störgeräuschunterdrückung. Die vorliegende Erfindung betrifft weiterhin eine Vorrichtung zur Durchführung des Verfahrens. Ferner betrifft die Erfindung einen Kopfhörer, der eingerichtet ist, ein erfindungsgemäßes Verfahren auszuführen oder eine erfindungsgemäße Vorrichtung aufweist sowie ein Computerprogramm mit Instruktionen, die einen Computer zur Ausführung der Schritte des Verfahrens veranlassen.

Die hohe Lärmbelastung, die beispielsweise durch Flugzeuge, Züge oder Autos verursacht wird und von Personen außerhalb oder auch innerhalb dieser Fahrzeuge als Umgebungslärm wahrgenommen wird, kann zu Stress und sogar zu schweren psychischen und physischen Erkrankungen der betroffenen Personen führen. Aus diesem Grund sind Verfahren zur aktiven Störgeräuschunterdrückung (englisch: "Active Noise Cancellation", ANC) bekannt, bei denen solche störenden Umgebungsgeräusche reduziert werden, ein wichtiges Ausstattungsmerkmal für Kopfhörer oder sogenannte Hearables.

Hierbei wird ein zusätzliches Schallsignal künstlich erzeugt, das dem des störenden Schalls möglichst exakt, allerdings mit entgegengesetzter Polarität, entspricht, um dann durch Überlagerung der beiden Schallsignale mittels destruktiver Interferenz die Störgeräusche soweit wie möglich auszulöschen. Hierzu wird bei Kopfhörern mit aktiver Geräuschunterdrückung mit einem oder mehreren im Kopfhörer integrierten Mikrofonen das Umgebungsgeräusch gemessen und dann mit Hilfe der akustischen Übertragungsfunktion des Kopfhörers der Anteil berechnet, der am Ohr noch verbleiben würde. Für diesen Teil wird dann zur Kompensation das gegenpolige Signal im Kopfhörer erzeugt und mittels eines Lautsprechers, über den auch der Nutzschall wiedergegeben wird, ausgegeben. Moderne ANC-Kopfhörer verwenden hierzu in der Regel feste Vorwärts- und Rückkopplungsfilter und ermöglichen damit eine Dämpfung von bis zu 30 dB bei niedrigen Frequenzen, die Filterleistung hängt jedoch empfindlich von dem jeweiligen Sitz des Kopfhörers und der jeweiligen Ohrform des Nutzers ab. Grundsätzlich können auch adaptive Algorithmen in Betracht gezogen werden, um den Grad der Geräuschunterdrückung zu verbessern. Solche adaptiven Algorithmen erfordern aber eine hohe Rechenleistung und sind daher in Kopfhörern, Hearables oder Hörgeräten gegenwärtig ungeeignet.

Die meisten im Handel erhältlichen ANC-Kopfhörer sind mit einem eingebauten Lautsprecher und zwei Mikrofonen ausgestattet Hierbei ist eines der Mikrofone in Richtung des Kopfhörerumfelds gerichtet, um ein Referenzsignal in Form des Umgebungsgeräusches zu messen und wird häufig als Referenzmikrofon bezeichnet. Das andere Mikrofon ist in Richtung des Ohrkanals bzw. Trommelfells des Nutzers gerichtet, um ein internes Fehlersignal zu ermitteln und wird auch als Fehlermikrofon bezeichnet Die akustische Übertragung vom externen Referenzmikrofon zum inneren Fehlermikrofon wird als Primärpfad bezeichnet, die Übertragung vom Lautsprecher zum Fehlermikrofon als Sekundärpfad.

Eine Messung dieser Primär- und Sekundärpfade ermöglicht ein individuelles Design und damit eine erhebliche Verbesserung von Leistung und Robustheit eines ANC-Systems. Der Sekundärpfad kann unter Verwendung des Lautsprechers und des inneren Mikrofons gemessen werden, wobei das Signal-Rausch-Verhältnis am inneren Mikrofon aufgrund der passiven Isolierung des Kopfhörers recht hoch ist Das Messen des Primärpfades dagegen erfordert ein zusätzliches externes Lautsprechersetup sowie eine geeignete Messumgebung und ist damit aufwendig und für Endnutzer nicht ohne Weiteres durchzuführen.

Vor diesem Hintergrund ist es eine Aufgabe der Erfindung, ein verbessertes Verfahren und eine verbesserte Vorrichtung zur aktiven Störgeräuschunterdrückung, insbesondere zur Unterdrückung störender Umgebungsgeräusche bei Kopfhörern, sowie einen entsprechenden Kopfhörer und ein Computerprogramm zur Ausführung des Verfahrens zur Verfügung zu stellen.

Diese Aufgabe wird durch ein Verfahren mit den Merkmalen des Anspruchs 1, eine entsprechende Vorrichtung gemäß Anspruch 8, einen entsprechenden Kopfhörer gemäß Anspruch 10 und ein Computerprogramm gemäß Anspruch 11 gelöst Bevorzugte Ausgestaltungen der Erfindung sind Gegenstand der abhängigen Ansprüche.

Die Erfindung macht sich die Erkenntnis zu Nutze, dass insbesondere bei In-Ohr-Kopfhörern, aber auch bei Kopfhörern mit anderen Bauformen, eine erhebliche Korrelation zwischen den Frequenzspektren von Primär- und Sekundärpfaden vorliegen kann und diese ausgenutzt werden kann, um auch ohne Messung des Primärpfades eine Optimierung der Störgeräuschunterdrückung zu erzielen.

Der Kenntnis der Erfinder folgend wird bei dem erfindungsgemäßen Verfahren zur aktiven Störgeräuschunterdrückung eine Übertragungsfunktion für einen Sekundärpfad zwischen einem Lautsprecher und einem Fehlermikrofon gemessen. Basierend auf der gemessenen Übertragungsfunktion für den Sekundärpfad wird eine Übertragungsfunktion für einen Primärpfad zwischen einem Referenzmikrofon und dem Fehlermikrofon geschätzt. Es werden dann, basierend auf der geschätzten Übertragungsfunktion für den Primärpfad, Filterkoeffizienten für eine Filterung zur Erzeugung des Löschsignals ermittelt.

Insbesondere erfasst hierbei mindestens ein Referenzmikrofon Störschallsignale, ein Lautsprecher gibt ein Löschsignal aus und ein Fehlermikrofon erfasst das noch verbleibende Restsignal nach einer Überlagerung von dem Löschsignal mit dem Störschallsignal.

Gemäß einer Ausführungsform der Erfindung wird die aktive Störgeräuschunterdrückung bei der Wiedergabe eines Audionutzsignals mittels eines Kopfhörers durchgeführt, wobei sich ein oder mehrere Referenzmikrofone an der Außenseite des Kopfhörers befinden und sich das Fehlermikrofon an der Innenseite des Kopfhörers befindet.

Vorzugsweise wird die Übertragungsfunktion für den Sekundärpfad für einen Nutzer individuell gemessen und basierend auf der individuell gemessenen Übertragungsfunktion für den Sekundärpfad für den Nutzer eine individuelle Übertragungsfunktion für den Primärpfad geschätzt.

Vorteilhafterweise erfolgt hierbei die Filterung mittels eines vorwärts gerichteten FIR-Filters oder IIR-Filters.

Gemäß einer weiteren Ausführungsform der Erfindung wird eine Schätzfunktion für den Primärpfad ermittelt, indem vorab in einem Trainingsprozess für verschiedene Personen und/oder Passungen des Kopfhörers jeweils sowohl die Übertragungsfunktion für den Sekundärpfad als auch die Übertragungsfunktion für den Primärpfad gemessen und analysiert wird.

Hierbei ist es von Vorteil, wenn
- für Messwerte in Frequenzbereichen der Übertragungsfunktionen, bei denen deterministische Veränderungen für den Primärpfad und den Sekundärpfad vorliegen, eine Hauptkomponentenanalyse mit anschließender Dimensionsreduktion der in dem Trainingsprozess gewonnenen Messwerte durchgeführt wird;
- basierend auf Hauptkomponenten und Mittelwerten, die durch die Hauptkomponentenanalyse ermittelt wurden, komplexe Verstärkungsvektoren für die Primärpfade und die Sekundärpfade ermittelt werden; und
- eine lineare Abbildung, welche den Fehler zwischen den ermittelten und den geschätzten Verstärkungsvektoren der Primärpfade minimiert, ermittelt wird.

Entsprechend umfasst eine erfindungsgemäße Vorrichtung zur aktiven Störgeräuschunterdrückung
- mindestens ein Referenzmikrofon;
- einen Lautsprecher;
- ein Fehlermikrofon;
- ein digitales Filter zur Erzeugung eines Löschsignals;
- einen digitalen Signalprozessor, der eingerichtet ist, um
   - ein Messsignal zu generieren, welches über den Lautsprecher ausgegeben werden kann und ein mit dem Fehlermikrofon erfasstes Signal auszuwerten, um so eine Übertragungsfunktion für einen Sekundärpfad zwischen dem Lautsprecher und dem Fehlermikrofon zu messen;
   - basierend auf der gemessenen Übertragungsfunktion für den Sekundärpfad eine Übertragungsfunktion für einen Primärpfad zwischen dem Referenzmikrofon und dem Fehlermikrofon zu schätzen; und
   - basierend auf der geschätzten Übertragungsfunktion für den Primärpfad Filterkoeffizienten für das digitale Filter anzupassen.

Gemäß einer Ausführungsform der Erfindung ist das digitale Filter hierbei als FIR-Filter oder IIR-Filter ausgestaltet.

Die Erfindung betrifft auch einen Kopfhörer, der eingerichtet ist, das erfindungsgemäße Verfahren auszuführen oder eine erfindungsgemäße Vorrichtung aufweist, sowie ein Computerprogramm mit Instruktionen, die einen Computer zur Ausführung der Schritte des erfindungsgemäßen Verfahrens veranlassen.

Weitere Merkmale der vorliegenden Erfindung werden aus der nachfolgenden Beschreibung und den Ansprüchen in Verbindung mit den Figuren ersichtlich.
- Fig. 1: zeigt schematisch einen In-Ohr-Kopfhörer mit akustischem Primär- und Sekundärpfad;
- Fig. 2: zeigt ein Ablaufdiagramm des erfindungsgemäßen Verfahrens zur aktiven Störgeräuschunterdrückung;
- Fig. 3: zeigt ein Blockdiagramm eines erfindungsgemäßen Kopfhörers;
- Fig. 4: zeigt Spektren gemessener Primärpfade (a) und Sekundärpfade (b);
- Fig. 5: zeigt a) auf den individuellen Sekundärpfaden und dem durchschnittlichen Primärpfad basierend gemessene Spektren und b) auf den individuellen Sekundärpfaden und dem jeweils geschätzten Primärpfad basierend gemessene Spektren der aktiven Übertragungsfunktion vom Referenzmikrofon zum Fehlermikrofon;
- Fig. 6: zeigt den Median des Primärpfads |*P*(*z*)| und des Spektrums |*H*(*z*)| für verschiedene Primärpfadschätzungen;
- Fig. 7: zeigt eine Kastengrafik für das Energieverhältnis für verschiedene Primärpfadschätzungen; und
- Fig. 8: zeigt schematisch die Verwendung eines Kopfhörers in Verbindung mit einem externen Computergerät.

Zum besseren Verständnis der Prinzipien der vorliegenden Erfindung werden nachfolgend Ausführungsformen der Erfindung anhand der Figuren detaillierter erläutert. Es versteht sich, dass sich die Erfindung nicht auf diese Ausführungsformen beschränkt und dass die beschriebenen Merkmale auch kombiniert oder modifiziert werden können, ohne den Schutzbereich der Erfindung, wie er in den Ansprüchen definiert ist, zu verlassen.

Das erfindungsgemäße Verfahren kann insbesondere zur aktiven Störgeräuschunterdrückung bei In-Ohr-Kopfhörern, wie in Figur 1 schematisch dargestellt, eingesetzt werden. Der In-Ohr-Kopfhörer 10 befindet sich hierbei am Ohr eines Nutzers, wobei ein Ohreinsatz 14 des In-Ohr-Kopfhörers im äußeren Gehörgang 15 eingebracht ist, um diesen an Ort und Stelle zu halten. Durch den Ohreinsatz können, je nach individuellem Sitz im Gehörgang, äußere Störgeräusche bereits teilweise abgeschirmt werden, sodass diese Störgeräusche dann nur mit einem verringerten Pegel zum Trommelfell 16 des Nutzers gelangen.

Ein aus der Umgebung auf den Kopfhörer eintreffendes Störschallsignal x(t) wird mit einem Referenzmikrofon 11, das vom Gehörgang weg gerichtet ist, erfasst. Weiterhin weist der In-Ohr-Kopfhörer 10 ein Fehlermikrofon 12, das auf den Gehörgang 15 gerichtet ist und einen Lautsprecher 13, der sich in der Nähe des Fehlermikrofons 12 befindet, auf. Mittels des Lautsprechers 13 kann ein Löschsignal ŷ(t) ausgegeben werden. Das Fehlermikrofon 12 erfasst das noch verbleibende Restsignal e(t) nach einer Überlagerung von dem Löschsignal ŷ(t) mit dem Störschallsignal x(t). Der akustische Primärpfad Pₐ (s) beschreibt die Übertragungsfunktion vom Referenzmikrofon 11 zum Fehlermikrofon 12, während der akustische Sekundärpfad Sₐ (s) die Übertragungsfunktion vom Lautsprecher 13 zum Fehlermikrofon 12 beschreibt. Der dargestellte In-Ohr-Kopfhörer weist lediglich ein Referenzmikrofon auf, ebenso können aber auch mehrere Referenzmikrofone zum Einsatz kommen, für die dann auch jeweils ein separater Primärpfad existiert

Figur 2 zeigt schematisch das Grundkonzept für ein Verfahren zur aktiven Störgeräuschunterdrückung, wie es beispielsweise bei einem solchen In-Ohr-Kopfhörers durchgeführt werden kann. Hierbei wird in einem ersten Schritt 20 eine Übertragungsfunktion für einen Sekundärpfad zwischen dem Lautsprecher und dem Fehlermikrofon gemessen. In einem darauffolgenden Schritt 21 wird dann basierend auf der gemessenen Übertragungsfunktion für den Sekundärpfad eine Übertragungsfunktion für einen Primärpfad zwischen dem Referenzmikrofon und dem Fehlermikrofon geschätzt. Hierfür wird auf die in einer, im Folgenden noch beschriebenen, Trainingsphase ermittelten Zusammenhänge zwischen dem Primärpfad und Sekundärpfad bei dem vorliegenden Kopfhörer zurückgegriffen. Die geschätzte Übertragungsfunktion erlaubt dann in einem weiteren Schritt 22 Filterkoeffizienten für ein Filter zur Erzeugung des Löschsignals zu ermitteln. Auf diese Weise kann das Filter dann so angepasst werden, dass das ausgegebene Löschsignal eine möglichst gute Kompensation des Störsignals ermöglicht Nach der Ermittlung der Filterkoeffizienten mittels der Messung des Sekundärpfades und der anschließenden Schätzung des Primärpfades kann das Filter dann bis auf Weiteres unverändert eingesetzt werden, um bei einer Wiedergabe eines Audionutzsignals mittels des In-Ohr-Kopfhörers eine Beeinträchtigung der Wahrnehmung des Nutzers durch Störgeräusche zu verhindern oder zumindest zu verringern. Ebenso kann die Störgeräuschunterdrückung von dem Nutzer auch ohne die Wiedergabe eines Audionutzsignals als angenehmer empfunden werden, beispielsweise, wenn dieser mit dem Zug oder Flugzeug reist und dadurch der Lautstärkepegel reduziert wird.

Figur 3 zeigt ein Blockdiagramm einer erfindungsgemäßen Vorrichtung. wobei die Analogeinheit 30 mit den Hardwarekomponenten aus Figur 1 um ein elektronisches Backend erweitert wird, das über Analog-Digital-Wandler 31, 32 mit den Mikrofonen 11, 12 und dem Digital-Analog-Wandler 33 mit dem Lautsprecher 13 verbunden ist Das elektronische Backend umfasst eine digitale Filtereinheit 34 und eine Prozessoreinheit 35.

Die erfindungsgemäße Vorrichtung kann hierbei vollständig in einen ANC-Kopfhörer integriert sein oder auch teilweise Bestandteil eines externen Gerätes, wie z.B. eines Smartphone, sein. So kann beispielsweise die Prozessoreinheit 35 Teil eines solchen externen Gerätes sein.

Die Prozessoreinheit 35 weist hierbei einen oder mehrere digitale Signalprozessoren auf, kann aber auch anders geartete Prozessoren oder Kombinationen daraus beinhalten. Das digitale Filter 34 ist als zeitinvariantes FIR-Vorwärtsfilter Ŵ (z) ausgestaltet, welches das digital gewandelte Störsignal x(n) empfängt und das Löschsignal ŷ(n) erzeugt. Ebenso kann das digitale Filter 34 aber auch als IIR-Filter, üblicherweise als Biquad-Filter, ausgelegt werden. Der digitale Signalprozessor 35 generiert ein Messsignal m(n) und wertet das digitalisierte Fehlersignal e(n) aus, um den Sekundärpfad zu messen. Weiterhin werden durch den digitalen Signalprozessor die Filterkoeffizienten des digitalen Filters Ŵ(z) angepasst Hierfür sind in einem nicht dargestellten Speicher, der vorzugsweise in der Prozessoreinheit integriert ist, Instruktionen abgelegt, welche die Vorrichtung bei Ausführung durch die Prozessoreinheit veranlassen, die Schritte gemäß dem erfindungsgemäßen Verfahren auszuführen.

Die Gesamtübertragungsfunktion H(s) beschreibt die Übertragungsfunktion von Referenzmikrofon 11 zum Fehlermikrofon 12 und schließt im Gegensatz zum Primärpfad den Einfluss des ANC-Systems mit ein. Der Primärpfad P(z) und der Sekundärpfad S(z) enthalten den Einfluss der Analog-Digital- Wandler und des Digital- Analog-Wandlers, des Lautsprechers und der Mikrofone.

Der Gesamtübertragungspfad wird dann definiert als $H \left(z\right) = P \left(z\right) - \hat{W} \left(z\right) S \left(z\right) .$

Hierbei bezeichnen s und z die komplexen Frequenzparameter der Laplace- bzw. z-Transformation und n bezeichnet einen diskreten Zeitindex.

Im Folgenden wird nun zunächst hergeleitet, wie die Filterquotienten für das FIR-Vorwärtsfilter Ŵ (z) basierend auf dem individuell gemessenen Sekundärpfad gewählt werden können. Im Anschluss wird dann ein Schätzer für den Primärpfad vorgestellt, der basierend auf einer Reihe zuvor gemessener Primär- und Sekundärpfade trainiert wird. Diesem Schätzer können dann nach der Trainingsphase Messwerte eines individuellen Sekundärpfads zugeführt werden, um den einzelnen Primärpfad zu schätzen.

Es sei $T = \left\{{p}_{j},{s}_{j}∈{ℝ}^{L}\left|j\right.=1,…,J\right\}$ die Menge der gemessenen Impulsantworten der Länge L. Das optimale FIR-Vorwärtsfilter *ŵ* minimiert den Durchschnitt der Energie des gesamten Übertragungswegs, wie durch die folgende Kostenfunktion definiert wird: ${C}_{w} = {\sum }_{j ∈ T} {\left‖{p}_{j}^{0}-{s}_{j}w\right‖}^{2}$ mit dem durch Nullen erweiterten Primärpfadvektor ${p}_{j}^{0}$ und Faltungsmatrix **s***ⱼ* für den Sekundärpfad.

Das optimale FIR-Vorwärtsfilter ***ŵ*** in Bezug auf den Durchschnitt ist gegeben durch $\hat{w} = arg {min}_{w} {C}_{w} = {\left({\sum }_{j ∈ T} {s}_{j}^{T} {s}_{j}\right)}^{- 1} {\sum }_{i ∈ T} {s}_{i}^{T} {p}_{i}^{0}$

Um das FIR-Vorwärtsfilter ***ŵ*** individuell zu optimieren, ist jedoch eine genaue Kenntnis des jeweiligen primären und sekundären Pfades erforderlich.

Wie bereits erwähnt, kann der individuelle Sekundärpfad mit dem Lautsprecher und dem innen angeordneten Fehlermikrofon des Kopfhörers gemessen werden. Wenn dann die individuellen Sekundärpfade für alle ***s**ⱼ* in der obigen Formel ersetzt werden und der Durchschnitt der Primärpfade in , d.h. $\overline{p} = \frac{1}{J} {\sum }_{j ∈ T} {p}_{j}$ als Schätzung für ***p*** verwendet wird, so erhält man für das optimale Filter für einen vorliegenden individuellen Sekundärpfad: ${\hat{w}}_{avg} = {\left({s}^{T}s\right)}^{- 1} {s}^{T} {\overline{p}}^{0}$

Da sowohl der Primärpfad als auch der Sekundärpfad von dem Sitz des Kopfhörers und der Physiologie des Ohrs des Nutzers abhängen, kann diese Korrelation verwendet werden, um einen Schätzer für einen individuellen Primärpfad einzusetzen, der auf den Merkmalen eines gemessenen individuellen Sekundärpfads basiert. Hierfür werden die Frequenzbereiche der Übertragungsfunktionen, die durch deterministische Veränderungen betroffen sind, mit Fensterfunktionen Qₚ (z) und Qₛ (z) in der z- Domäne extrahiert.

Durch eine Hauptkomponentenanalyse (englisch: "principal component analysis", PCA) werden die ersten *Kₚ, Kₛ* Hauptkomponenten ${U}_{p , k} , {U}_{s , k} ∈ {ℂ}^{L}$*,* sowie die Mittelwerte eines Satzes von gefensterten, komplexen Frequenzdomänenvektoren des Primärpfads und Sekundärpfads aus dem Satz T extrahiert.

Die komplexen Verstärkungsvektoren ***g**_{p,j}* and ***g***_{*s*,*j*} minimieren den euklidischen Abstand zwischen den rekonstruierten Frequenzbereichsvektoren, basierend auf den Hauptkomponenten und den Frequenzdomänenvektoren des Primärpfads und Sekundärpfads. Es wird dann eine lineare Abbildung $\hat{a} ∈ {ℂ}^{{K}_{p} \times {K}_{s}}$ verwendet, die die Verstärkungsvektoren ***g**_{p,j}* des Primärpfads auf die Verstärkungsvektoren des Sekundärpfads ***g***_{*s*,*j*} projiziert.

Nachdem der individuelle Sekundärpfad gemessen worden ist, wird die Fensterfunktion *Qₛ(z)* im z-Bereich auf den gemessenen Sekundärpfad angewendet und dann der Verstärkungsvektor ***g***_{*s*,*j*} für den Sekundärpfad mittels der Hauptkomponenten und dem Mittelwert des Sekundärpfads berechnet. Daraufhin wird dann zunächst der Verstärkungsvektor ***g**_{p,j}* für den Primärpfad mittels der linearen Abbildung ***â*** geschätzt, gefolgt von einer Schätzung des Primärpfads basierend auf den Hauptkomponenten sowie dem Mittelwert des Primärpfads und dem geschätzten Verstärkungsvektor ***g**_{p,j}* für den Primärpfad. Schließlich ergibt sich dann durch Ersetzen von ***p̅*** mit der Schätzung des einzelnen Primärpfades das individuelle Vorwärtsfilter.

Die Wirksamkeit des vorgeschlagenen Schätzers wurde mit Simulationen überprüft, deren Ergebnisse im Folgenden wiedergegeben werden. Hierfür wurden Messungen für 25 Probanden und verschiedene Passformen an einem In-Ohr-Kopfhörer durchgeführt, wobei eine Abtastrate von 48 kHz verwendet wurde. Der Satz gemessener Primär- und Sekundärpfade umfasst hierbei insgesamt J=173 Paare von Impulsantworten.

Figur 4 zeigt die Spektren der gemessener Primärpfade (a) und Sekundärpfade (b). Der schattierte Frequenzbereich 40 gibt hierbei den Bereich der gewählten Frequenzbereichsfenster an. Die Länge des Primärpfades und Sekundärfahrrades wurde mit *L*=1024 gewählt, die Länge des Vorwärtsfilters beträgt *L_{w}* = 64. Der Satz der gemessenen Primär- und Sekundärpfade wurde zufällig in zwei Teilmengen aufgeteilt, wobei ein Trainingssatz 80% und ein Validierungssatz die anderen 20% des Satzes gemessener Pfade enthält. Der Trainingssatz wurde verwendet, um den Schätzer wie oben beschrieben zu trainieren. Weiterhin wurden für die Anzahl an Hauptkomponenten *Kₚ =* 1 und *Kₛ* = 3 gewählt. Die Performanz des Schätzers wurde dann durch eine Prüfung des Gesamttransferpfads ${h}_{j} = {p}_{j}^{0} - {s}_{j} \hat{w}$ validiert, wobei die Messung 100 Mal für zufällig aufgeteilte Teilmengen wiederholt wurde.

Figur 5 zeigt die dabei gemessenen Magnitudenspektren |*H*(*z*)|, wobei das Filterdesign in a) auf den individuellen Sekundärpfaden und dem durchschnittlichen Primärpfad und in b) auf den individuellen Sekundärpfaden und dem jeweils geschätzten Primärpfad basiert. Hierbei ist neben dem Median 50, der 50%-Perzentile 52 und 90%-Perzentile 53 von |*H*(*z*)| auch der Median 51 des Primärpfads |*P*(*z*)| angegeben, um die passive Dämpfung des Kopfhörers anzuzeigen.

Figur 6 zeigt den Median des Primärpfads |*P*(*z*)|und des Spektrums |*H*(*z*)| für verschiedene Primärpfadschätzungen. Hierbei beruht *H_{avg}*(*z*) auf dem -Mittelwert der Primärpfade des Trainingssatzes, *Hₑₛₜ*(*z*) basiert auf einer Primärpfad-Schätzung, ebenso wie *H_{ppg}*(*z*), bei dem jedoch ein perfekter PCA Verstärkungsvektor (PPG) ) ***g**ₚ* statt seiner Schätzung verwendet wird, und schließlich beruht *Hₒₚₜ*(*z*) auf dem tatsächlichen Primärpfad. Der schattierte Bereich 60, in dem |*Qₚ*(*z*)| > 0 gilt, markiert den Frequenzbereich, in dem *H*(*z*) von dem Primärpfad - Schätzer beeinflusst wird. Aus der Figur geht hervor , dass sich der Median des Spektrums |*H*(*z*)| zwischen 250 Hz und 2. 5 kHz um bis zu 7 dB verringert und sich dem Median basierend auf dem individuellen Primärpfad annähert.

Die Kastengrafik (englisch: "Boxplot") in Figur 7 zeigt entsprechend das Energieverhältnis in dB für die verschiedenen Primärpfadschätzungen aus Figur 6 (a) Mittelwert, b) Schätzung, c) Schätzung mit PPG, d) Optimum bei Kenntnis des tatsächlichen Primärpfads). Hierbei ist das Energieverhältnis *ε* des gefensterten Gesamtübertragungspfads und des Primärpfads unter Verwendung von *Qₚ*(*z*) definiert als $ε = \frac{∮ {\left|{H}_{q , j}\left(z\right)\right|}^{2} dz}{∮ {\left|{P}_{q , j}\left(z\right)\right|}^{2} dz}$

Für die verschiedenen Primärpfadschätzungen werden hierbei jeweils der Median sowie das Minimum, der sogenannte untere Whisker, und das Maximum, der sogenannten oberen Whisker, als waagerechte Linien sowie unteres Quartil und oberes Quartil als den Median umgebendes Rechteck dargestellt.

Wie der Figur zu entnehmen ist, reduziert sich das Energieverhältnis *ε* gegenüber der Verwendung des Mittelwertes (a) bei Verwendung des Schätzers (b) der Median um 3. 1 dB, während der Unterschied zwischen den Maximalwerten, den sogenannten oberen Whiskern, 5.0 dB beträgt.

Figur 8 zeigt schematisch die Verwendung eines Kopfhörers 10, wie beispielsweise eines sogenannten Hearable, in Verbindung mit einem externen Computergerät 80. Bei dem externen Computergerät 80 kann es sich hierbei insbesondere um ein mobiles Endgerät handeln, das zur Audiowiedergabe geeignet ist. So kann beispielsweise ein Smartphone, ein sogenanntes Wearable, wie eine Smartwatch, ein Fitnessarmband oder eine Datenbrille, oder ein Computer-Tablet mit dem Kopfhörer in Verbindung stehen.

Die Geräte kommunizieren hierbei drahtlos über eine Funkverbindung wie beispielsweise Bluetooth. Nach dem Aufbau der Verbindung können von dem externen Computergerät 80 Audiosignale an den Kopfhörer 10 übertragen werden und dann in herkömmlicher Weise mit einem oder mehreren in dem Kopfhörer integrierten Lautsprechern wiedergegeben werden.

Zusätzlich kann mittels des externen Computergeräts 80 auch die erfindungsgemäße aktive Störgeräuschunterdrückung durchgeführt werden. Hierfür kann das externe Computergerät 80, insbesondere, wenn von einem Nutzer der Kopfhörer 10 erstmalig verwendet wird, ein Messsignal an den Kopfhörer übertragen, welches dann durch einen in dem Kopfhörer integrierten Lautsprecher ausgegeben wird. Ein in dem Kopfhörer 10 integriertes Fehlermikrofon erfasst daraufhin das Fehlersignal, welches an das externe Computergerät 80 übermittelt wird. Basierend darauf berechnet das externe Computergerät 80 den Sekundärpfad, schätzt den Primärpfad und ermittelt anschließend die Filterkoeffizienten für das Filter zur Erzeugung des Löschsignals. Die Filterkoeffizienten werden dann über die drahtlose Verbindung von dem externen Computergerät 80 zum Kopfhörer 10 gesendet, in dem das Filter entsprechend angepasst wird, sodass Störgeräusche bei der Wiedergabe der Audiosignale weitestgehend unterdrückt werden.

## Patentansprüche

1. Verfahren zur aktiven Störgeräuschunterdrückung bei einem Kopfhörer (10), wobei bei dem Verfahren
- eine Übertragungsfunktion für einen Sekundärpfad zwischen einem Lautsprecher und einem Fehlermikrofon gemessen (20) wird;
- basierend auf der gemessenen Übertragungsfunktion für den Sekundärpfad eine Übertragungsfunktion für einen Primärpfad zwischen einem Referenzmikrofon und dem Fehlermikrofon mit einem Schätzer für den Primärpfad geschätzt (21) wird, wobei der Schätzer für den Primärpfad ermittelt worden ist, indem vorab in einem Trainingsprozess sowohl die Übertragungsfunktion für den Sekundärpfad als auch die Übertragungsfunktion für den Primärpfad gemessen und analysiert worden ist; und
- basierend auf der geschätzten Übertragungsfunktion für den Primärpfad Filterkoeffizienten für eine Filterung zur Erzeugung eines Löschsignals ermittelt (22) werden.

2. Verfahren nach Anspruch 1, wobei mindestens ein Referenzmikrofon (11) Störschallsignale erfasst, ein Lautsprecher (13) ein Löschsignal ausgibt und ein Fehlermikrofon (12) das noch verbleibende Restsignal nach einer Überlagerung von dem Löschsignal mit dem Störschallsignal erfasst.

3. Verfahren nach Anspruch 2, wobei die aktive Störgeräuschunterdrückung bei der Wiedergabe eines Audionutzsignals mittels eines Kopfhörers (10) durchgeführt wird und sich ein oder mehrere Referenzmikrofone (11) an der Außenseite des Kopfhörers befinden und das Fehlermikrofon (12) an der Innenseite des Kopfhörers befindet.

4. Verfahren nach einem der vorhergehenden Ansprüche, wobei
- die Übertragungsfunktion für den Sekundärpfad für einen Nutzer individuell gemessen wird;
- basierend auf der individuell gemessenen Übertragungsfunktion für den Sekundärpfad für den Nutzer eine individuelle Übertragungsfunktion für den Primärpfad geschätzt wird.

5. Verfahren nach einem der vorhergehenden Ansprüche, wobei die Filterung mittels eines vorwärts gerichteten FIR-Filters oder IIR-Filters (35) erfolgt.

6. Verfahren nach einem der Ansprüche 3 bis 5, wobei der Schätzer für den Primärpfad ermittelt wird, indem vorab in dem Trainingsprozess für verschiedene Personen und/oder Passungen des Kopfhörers jeweils sowohl die Übertragungsfunktion für den Sekundärpfad als auch die Übertragungsfunktion für den Primärpfad gemessen und analysiert wird.

7. Verfahren nach Anspruch 6, wobei
- für Messwerte in Frequenzbereichen der Übertragungsfunktionen, bei denen deterministische Veränderungen für den Primärpfad und den Sekundärpfad vorliegen, eine Hauptkomponentenanalyse mit anschließender Dimensionsreduktion der in dem Trainingsprozess gewonnenen Messwerte durchgeführt wird;
- basierend auf Hauptkomponenten und Mittelwerten, die durch die Hauptkomponentenanalyse ermittelt wurden, komplexe Verstärkungsvektoren für die Primärpfade und die Sekundärpfade ermittelt werden; und
- eine lineare Abbildung, welche den Fehler zwischen den ermittelten und den geschätzten Verstärkungsvektoren der Primärpfade minimiert, ermittelt wird.

8. Vorrichtung zur aktiven Störgeräuschunterdrückung bei einem Kopfhörer (10), mit
- mindestens einem Referenzmikrofon (11);
- einem Lautsprecher (13);
- einem Fehlermikrofon (12);
- einem digitalen Filter (34) zur Erzeugung eines Löschsignals;
- einem digitalen Signalprozessor (35), der eingerichtet ist, um
- ein Messsignal zu generieren, welches über den Lautsprecher ausgegeben werden kann und ein mit dem Fehlermikrofon erfasstes Signal auszuwerten, um so eine Übertragungsfunktion für einen Sekundärpfad zwischen dem Lautsprecher und dem Fehlermikrofon zu messen;
- basierend auf der gemessenen Übertragungsfunktion für den Sekundärpfad eine Übertragungsfunktion für einen Primärpfad zwischen dem Referenzmikrofon und dem Fehlermikrofon mit einem Schätzer für den Primärpfad zu schätzen, wobei der Schätzer für den Primärpfad ermittelt worden ist, indem vorab in einem Trainingsprozess sowohl die Übertragungsfunktion für den Sekundärpfad als auch die Übertragungsfunktion für den Primärpfad gemessen und analysiert worden ist; und
- basierend auf der geschätzten Übertragungsfunktion für den Primärpfad Filterkoeffizienten für das digitale Filter anzupassen.

9. Vorrichtung nach Anspruch 8, wobei das digitale Filter (34) als vorwärts gerichtetes FIR-Filter oder IIR-Filter ausgestaltet ist.

10. Kopfhörer (10), der eingerichtet ist, ein Verfahren gemäß einem der Ansprüche 1 bis 7 auszuführen oder eine Vorrichtung gemäß Anspruch 8 oder 9 aufweist.

11. Computerprogramm mit Instruktionen, die einen Computer zur Ausführung der Schritte eines Verfahrens gemäß einem der Ansprüche 1 bis 7 veranlassen.

## Claims

1. Method for active noise cancellation in headphones (10), wherein in the method
- a transfer function for a secondary path between a loudspeaker and an error microphone is measured (20);
- a transfer function for a primary path between a reference microphone and the error microphone is estimated (21) based on the measured transfer function for the secondary path with an estimator for the primary path, wherein the estimator for the primary path is determined in advance in a training process by measuring and analyzing both the transfer function for the secondary path and the transfer function for the primary path; and
- filter coefficients for filtering to generate a cancellation signal are determined (22) based on the estimated transfer function for the primary path.

2. The method of claim 1, wherein at least one reference microphone (11) detects noise signals, a loudspeaker (13) emits a cancellation signal and an error microphone (12) detects the remaining residual signal after the cancellation signal has been superimposed with the background noise signal.

3. The method according to claim 2, wherein the active noise cancellation is performed during reproduction of a useful audio signal by means of headphones (10), and one or more reference microphones (11) are located on the outside of the headphones and the error microphone (12) is located on the inside of the headphones.

4. The method according to any of the preceding claims, wherein
- the transfer function for the secondary path is measured individually for a user;
- an individual transfer function for the primary path is estimated based on the individually measured transfer function for the secondary path for the user.

5. The method according to of any of the preceding claims, wherein the filtering is performed by means of a forward FIR filter or IIR filter (35).

6. The method according to of any of claims 3 to 5, wherein the estimator for the primary path is determined by measuring and analyzing both the transfer function for the secondary path and the transfer function for the primary path in the training process for different people and/or fits of the headphones.

7. The method of claim 6, wherein
- for measured values in frequency ranges of the transfer functions, where deterministic changes are present for the primary path and the secondary path, a principal component analysis is performed with subsequent dimension reduction of the measured values obtained in the training process;
- based on principal components and mean values determined by the principal component analysis, complex gain vectors are determined for the primary paths and the secondary paths; and
- a linear mapping that minimizes the error between the determined and the estimated gain vectors of the primary paths is determined.

8. Device for active noise cancellation in headphones (10), comprising
- at least one reference microphone (11);
- a loudspeaker (13);
- an error microphone (12);
- a digital filter (34) for generating a cancellation signal;
- a digital signal processor (35) which is arranged
- to generate a measurement signal which can be output via the loudspeaker and to evaluate a signal detected by the error microphone in order to measure a transfer function for a secondary path between the loudspeaker and the error microphone;
- estimate a transfer function for a primary path between the reference microphone and the error microphone based on the measured transfer function for the secondary path with an estimator for the primary path, wherein the estimator for the primary path is determined in advance in a training process by measuring and analyzing both the transfer function for the secondary path and the transfer function for the primary path; and
- adapt filter coefficients for the digital filter based on the estimated transfer function for the primary path.

9. The device according to claim 8, wherein the digital filter (34) is designed as a forward-directed FIR filter or IIR filter.

10. Headphones (10) adapted to perform a method according to any of claims 1 to 7 or a device according to claim 8 or 9.

11. A computer program comprising instructions which cause a computer to perform the steps of a method according to any of claims 1 to 7.

## Revendications

1. Procédé de réduction active des bruits parasites dans un casque (10), dans lequel
- une fonction de transfert pour un chemin secondaire entre un haut-parleur et un microphone d'erreur est mesurée (20) ;
- sur la base de la fonction de transfert mesurée pour le chemin secondaire, une fonction de transfert pour un chemin primaire entre un microphone de référence et le microphone d'erreur est estimée (21) avec un estimateur pour le chemin primaire, l'estimateur pour le chemin primaire ayant été déterminé en mesurant et en analysant à l'avance aussi bien la fonction de transfert pour le chemin secondaire que la fonction de transfert pour le chemin primaire dans un processus de formation ; et
- sur la base de la fonction de transfert estimée pour le chemin primaire, des coefficients de filtrage sont déterminés (22) pour un filtrage destiné à générer un signal d'effacement.

2. Procédé selon la revendication 1, dans lequel au moins un microphone de référence (11) détecte des signaux sonores parasites, un haut-parleur (13) émet un signal d'effacement et un microphone d'erreur (12) détecte le signal résiduel après une superposition du signal d'effacement avec le signal sonore parasite.

3. Procédé selon la revendication 2, dans lequel la réduction active des bruits parasites est effectuée lors de la reproduction d'un signal audio utile au moyen d'un casque (10), un ou plusieurs microphones de référence (11) étant situés à l'extérieur du casque et le microphone d'erreur (12) étant situé à l'intérieur du casque.

4. Procédé selon l'une des revendications précédentes, dans lequel
- -la fonction de transfert pour le chemin secondaire est mesurée individuellement pour un utilisateur ;
- une fonction de transfert individuelle pour le chemin primaire est estimée sur la base de la fonction de transfert mesurée individuellement pour le chemin secondaire pour l'utilisateur.

5. Procédé selon l'une quelconque des revendications précédentes, dans lequel le filtrage est effectué au moyen d'un filtre FIR ou d'un filtre IIR (35) dirigé vers l'avant.

6. Procédé selon l'une des revendications 3 à 5, dans lequel l'estimateur pour le chemin primaire est déterminé en mesurant et en analysant à l'avance aussi bien la fonction de transfert pour le chemin secondaire que la fonction de transfert pour le chemin primaire, dans un processus de formation pour différentes personnes et/ou différents ajustements du casque.

7. Procédé selon la revendication 6, dans lequel
- une analyse en composantes principales suivie d'une réduction dimensionnelle des valeurs mesurées obtenues dans le processus d'apprentissage est effectuée pour les valeurs mesurées dans les plages de fréquence des fonctions de transfert, pour lesquelles il existe des variations déterministes pour le chemin primaire et le chemin secondaire ;
- des vecteurs de gain complexes sont déterminés pour les chemins primaires et les chemins secondaires sur la base des composantes principales et des valeurs moyennes obtenues par l'analyse des composantes principales ; et
- une carte linéaire qui minimise l'erreur entre les vecteurs de gain déterminés et les vecteurs de gain estimés des voies primaires est déterminée.

8. Dispositif de réduction active des bruits parasites dans un casque (10), comprenant
- au moins un microphone de référence (11) ;
- un haut-parleur (13) ;
- un microphone d'erreur (12) ;
- un filtre numérique (34) destiné à générer un signal d'effacement;
- un processeur de signaux numériques (35) qui est conçu pour
- générer un signal de mesure pouvant être émis par le haut-parleur et évaluer un signal détecté par le microphone d'erreur, de manière à mesurer une fonction de transfert pour un chemin secondaire entre le haut-parleur et le microphone d'erreur ;
- estimer, sur la base de la fonction de transfert mesurée pour le chemin secondaire, une fonction de transfert pour un chemin primaire entre le microphone de référence et le microphone d'erreur (21) avec un estimateur pour le chemin primaire, l'estimateur pour le chemin primaire ayant été déterminé en mesurant et en analysant à l'avance aussi bien la fonction de transfert pour le chemin secondaire que la fonction de transfert pour le chemin primaire dans un processus de formation ; et
- adapter des coefficients de filtrage pour le filtre numérique sur la base de la fonction de transfert estimée pour le chemin primaire.

9. Dispositif selon la revendication 8, dans lequel le filtre numérique (34) est configuré comme un filtre FIR ou IIR dirigé vers l'avant.

10. Casque (10) conçu pour mettre en œuvre un procédé selon l'une des revendications 1 à 7 ou comprenant un dispositif selon la revendication 8 ou 9.

11. Programme d'ordinateur comprenant des instructions permettant à un ordinateur d'exécuter les étapes d'un procédé selon l'une des revendications 1 à 7.
